# EUROPÄISCHE PATENTSCHRIFT

(11) **EP 3 299 555 B1**
(45) Veröffentlichungstag und Bekanntmachung des Hinweises auf die Patenterteilung: **02.09.2020**
(21) Anmeldenummer: 17191038.3
(22) Anmeldetag: 14.09.2017
(51) Int. Cl.: E05B 65/06, E05B 15/10, E05B 63/00, E05B 63/22, E05B 65/08, E05B 55/00, E05B 47/00, E05C 19/16

(54) **RIEGEL FÜR DREHTÜREN UND/ODER FLÜGELTÜREN**
BOLT FOR REVOLVING DOORS AND/OR SWING DOORS
VERROU POUR PORTES À TAMBOUR ET/OU POUR PORTE BATTANTES

(30) Priorität: 23.09.2016 DE 102016117955; 27.09.2016 DE 102016118258; 29.11.2016 DE 102016123034; 29.11.2016 DE 102016123035; 29.11.2016 DE 102016123033; 29.11.2016 DE 102016123032; 16.01.2017 DE 102017100737
(43) Veröffentlichungstag der Anmeldung: 28.03.2018
(73) Patentinhaber: ASSA ABLOY Sicherheitstechnik GmbH, 72458 Albstadt (DE)
(72) Erfinder: Riester, Ferdinand, 72419 Neufra (DE)
(74) Vertreter: Louis Pöhlau Lohrentz

(56) Entgegenhaltungen:
- DE-B3-102006 007 691
- GB-A- 2 160 251
- US-A- 2 420 743
- US-A- 2 695 805
- US-A- 3 594 031
- US-A- 4 875 725
- US-A1- 2009 243 306

## Beschreibung

Die Erfindung betrifft eine Verriegelungseinrichtung mit den Merkmalen des Oberbegriffs der nebengeordneten Patentansprüche 1 und 8.

Aus der EP 2 594 713 A1 ist eine Verriegelungseinrichtung bekannt mit einem verschiebbaren Riegel, der über einen Elektromotor von einer Entriegelungsposition in eine Verriegelungsstellung bewegt werden kann. Der Riegel ist mit einer Ein- und Auslaufschräge ausgebildet. Das Einfahren des Riegels erfolgt mittels einer Rückstellfeder. Die Verriegelungseinrichtung ist für den Einsatz in einer Tür mit Drehflügeln ausgebildet.

Aus der GB 25 160 251 A ist eine Verriegelungseinrichtung bekannt, wobei der Riegel als eine federbeaufschlagte Kugel ausgebildet ist. Die Verriegelungseinrichtung ist in einer Anschlagtür angeordnet.

Die US 2 695 805 A offenbart ein Schloss mit einem Riegel, welcher auf der einen Seite für eine Drehtür und auf der anderen Seite für eine Schiebetür ausgebildet ist. Der Riegel für die Drehtür weist nur eine Einlaufschräge auf, wobei der Riegel für die Schiebetür als Haken ausgebildet ist. Durch umgedrehtes Montieren des Riegels im Schloss kann zwischen einem Riegel für Drehtüren und einem Riegel für Schiebetüren gewechselt werden.

Aufgabe der Erfindung ist es eine verbesserte Verriegelungseinrichtung zur Verfügung zu stellen.

Die Aufgabe wird mit den Gegenständen der Ansprüche 1, 4 und 10 gelöst.

Bei der erfindungsgemäßen Lösung des Anspruchs 1 handelt es sich um eine Verriegelungseinrichtung für eine Tür, vorzugsweise Tür in einem Gebäude, mit einem in einem Rahmen bewegbar gelagerten Flügel. Die Verriegelungseinrichtung umfasst eine am Rahmen oder am Flügel montierbare Riegelbaugruppe und eine am Flügel bzw. am Rahmen montierbare Riegelaufnahmeeinrichtung.

Die Riegelbaugruppe weist ein beweglich gelagertes, als Falle oder Riegel ausgebildetes Riegelelement auf und die Riegelaufnahmeeinrichtung eine das Riegelelement in der Verriegelungsstellung aufnehmende Riegelaufnahme. Das Riegelelement weist auf einer in Bewegungsrichtung des Flügels gewandten Seite eine Einrichtung mit Einlaufschräge oder/und Auslaufschräge auf, wobei die Einlaufschräge oder/und die Auslaufschräge schiefwinkelig zur Bewegungsrichtung des Flügels angeordnet ist bzw. sind;

Wenn der Flügel in die Schließstellung läuft oder aus der Schließstellung heraus läuft wirkt das Riegelelement mit der Riegelaufnahme zusammen. Das Zusammenwirken erfolgt über die Einrichtung mit Einlaufschräge und/oder Auslaufschräge. Die Einrichtung mit Einlaufschräge und/oder Auslaufschräge ist ausschließlich an dem Riegelelement ausgebildet Beim Einlaufen in die Schließstellung wirkt die Einlaufschräge zwischen Riegelelement und Riegelaufnahme. Beim Herauslaufen wirkt die Auslaufschräge zwischen Riegelelement und Riegelaufnahme. Wesentlich ist, dass die Einlaufschräge und/oder die Auslaufschräge jeweils schiefwinkelig ausgebildet ist, und zwar schiefwinkelig zur Bewegungsrichtung des Flügels.

Die Relativbewegung zwischen dem Riegelelement und der Riegelaufnahme ergibt sich dadurch, dass das Riegelelement am Flügel oder am Rahmen und die Riegelaufnahme am Rahmen oder am Flügel montiert sind. Aufgrund der Schiefwinkeligkeit der Einlaufschräge und/oder Auslaufschräge wird bei Kontakt zwischen dem Riegelelement und der Riegelaufnahme eine Relativbewegung im Sinne eines Einfahrens des Riegelelements in die Riegelbaugruppe bewirkt, vorzugsweise ins Schlossgehäuse der Verriegelungseinrichtung. Zusätzlich kann vorgesehen sein, dass die Riegelaufnahme eine Relativbewegung im Sinne eines Rückfahrens der Riegelaufnahme in die Riegelaufnahmeeinrichtung bewirkt.

Die Einlaufschräge und/oder Auslaufschräge ist schiefwinkelig zur Bewegungsrichtung des Türflügels angeordnet, d.h. der Normalvektor der Einlaufschräge und/oder Auslaufschräge bildet mit der Bewegungsrichtung in einem der Schließstellung der Tür nahen Bereich des Türflügels einen Winkel zwischen größer 0° und kleiner 90°.

Wesentlich bei der erfindungsgemäßen Lösung ist, dass die Verriegelungseinrichtung universell sowohl für den Einsatz für eine Tür mit Drehflügel als auch für den Einsatz für eine Tür mit Schiebeflügel ausgebildet ist. Diese Lösung wird dadurch erreicht, dass die an dem Riegelelement ausgebildete Einrichtung mit Einlaufschräge und/oder Auslaufschräge einen ersten Teil aufweist, der für den Einsatz für eine Tür mit Drehflügel ausgebildet ist, und einen zweiten Teil aufweist, der für den Einsatz für eine Tür mit Schiebeflügel ausgebildet ist.

Dabei ist vorgesehen, dass der erste Teil eine Einlaufschräge und/oder Auslaufschräge aufweist, die auf einer in Bewegungsrichtung des Drehflügels gewandten Seite ausgebildet ist, und die Einlaufschräge oder/und die Auslaufschräge schiefwinkelig zur Bewegungsrichtung des Drehflügels angeordnet ist bzw. sind, und
dass der zweite Teil eine Einlaufschräge und/oder Auslaufschräge aufweist, die auf einer in Bewegungsrichtung des Schiebeflügels gewandten Seite ausgebildet ist, und die Einlaufschräge oder/und die Auslaufschräge schiefwinkelig zur Bewegungsrichtung des Schiebeflügels angeordnet ist bzw. sind.

Der erste Teil der Einrichtung mit Einlaufschräge und/oder Auslaufschräge wirkt dann zwischen Riegelelement und Riegelaufnahme, wenn die Verriegelungseinrichtung an Türen mit Drehflügel eingesetzt ist. Der zwei Teil der Einrichtung mit Einlaufschräge und/oder Auslaufschräge wirkt dann zwischen Riegelelement und Riegelaufnahme, wenn die Verriegelungseinrichtung an Türen mit Schiebeflügel eingesetzt ist.

Dabei ist vorgesehen, dass das Riegelelement bewegbar in eine Verriegelungsrichtung oder/und eine Entriegelungsrichtung gelagert ist, wobei die Verriegelungsrichtung oder/und die Entriegelungsrichtung im Wesentlichen senkrecht zur Bewegungsrichtung des im Bereich der Schließlage angeordneten Flügels ausgebildet ist bzw. sind.

Dabei ist vorgesehen, dass das Riegelelement eine Querschnittsfläche senkrecht zur Verriegelungsrichtung und/oder Entriegelungsrichtung aufweist, an deren zwei gegenüberliegenden ersten Seiten der erste Teil der Einrichtung mit Einlaufschräge und/oder Auslaufschräge für den Einsatz für eine Tür mit Drehflügel ausgebildet ist, und
dass das Riegelelement eine Querschnittsfläche senkrecht zur Verriegelungsrichtung und/oder Entriegelungsrichtung aufweist, an deren gegenüberliegenden zweiten Seiten der zweite Teil der Einrichtung mit Einlaufschräge und/oder Auslaufschräge für den Einsatz einer Tür mit Schiebeflügel ausgebildet ist.

Dabei ist vorgesehen, dass das Riegelelement als ein im Wesentlichen flacher Körper ausgebildet ist, der flächig in oder parallel zu der durch den Rahmen der Tür gebildeten Türebene montierbar ist und dass die Riegelaufnahme eine zu dem Riegelelement komplementäre Aufnahme aufweist.

Es kann vorgesehen sein, dass die senkrecht zu der Verriegelungsrichtung und/oder Entriegelungsrichtung ausgebildete Querschnittsfläche des Riegelelements als längliche Querschnittsfläche ausgebildet ist,
wobei an den zwei gegenüberliegenden Längsseiten der länglichen Querschnittsfläche der erste Teil der Einrichtung mit Einlaufschräge und/oder Auslaufschräge für den Einsatz für eine Tür mit einem Drehflügel und an den zwei gegenüberliegenden Kurzseiten der länglichen Querschnittsfläche der zweite Teil der Einrichtung mit Einlaufschräge und/oder Auslaufschräge für den Einsatz für eine Tür mit Schiebeflügel ausgebildet ist.

Es kann vorgesehen sein, dass das Riegelelement und/oder die Riegelaufnahme durch eine Federeinrichtung in Entriegelungsrichtung und/oder Verriegelungsrichtung beaufschlagt gelagert ist.

Es kann vorgesehen sein, dass die Riegelaufnahme als in einem Türöffner beweglich gelagerte Türöffnerfalle ausgebildet ist.

Bei der erfindungsgemäßen Lösung des Anspruchs 4 nandelt es sich um eine Verriegelungseinrichtung für eine Tür, vorzugsweise in einem Gebäude mit einem in einem Rahmen bewegbar gelagerten Flügel. Die Verriegelungseinrichtung umfasst eine am Rahmen oder am Flügel montierbare Riegelbaugruppe und eine am Flügel bzw. am Rahmen montierbare Riegelaufnahmeeinrichtung.

Die Riegelbaugruppe weist ein beweglich gelagertes, als Falle oder Riegel ausgebildetes Riegelelement auf und die Riegelaufnahmeeinrichtung eine das Riegelelement in der Verriegelungsstellung aufnehmende Riegelaufnahme. Das Riegelelement oder/und die Riegelaufnahme weist auf einer in Bewegungsrichtung des Flügels gewandten Seite eine Einrichtung mit Einlaufschräge oder/und Auslaufschräge auf, wobei die Einlaufschräge oder/und die Auslaufschräge schiefwinkelig zur Bewegungsrichtung des Flügels angeordnet ist bzw. sind;

Wenn der Flügel in die Schließstellung läuft oder aus der Schließstellung heraus läuft wirkt das Riegelelement mit der Riegelaufnahme zusammen. Das Zusammenwirken erfolgt über die Einrichtung mit Einlaufschräge und/oder Auslaufschräge. Die Einrichtung mit Einlaufschräge und/oder Auslaufschräge kann ausschließlich an dem Riegelelement ausgebildet sein, sie kann aber auch ausschließlich an der Riegelaufnahme ausgebildet sein. Alternativ kann eine solche Einrichtung an dem Riegelelement und der Riegelaufnahme ausgebildet sein. Beim Einlaufen in die Schließstellung wirkt die Einlaufschräge zwischen Riegelelement und Riegelaufnahme. Beim Herauslaufen wirkt die Auslaufschräge zwischen Riegelelement und Riegelaufnahme. Wesentlich ist, dass die Einlaufschräge und/oder die Auslaufschräge jeweils schiefwinkelig ausgebildet ist, und zwar schiefwinkelig zur Bewegungsrichtung des Flügels. Die Relativbewegung zwischen dem Riegelelement und der Riegelaufnahme ergibt sich dadurch, dass das Riegelelement am Flügel oder am Rahmen und die Riegelaufnahme am Rahmen oder am Flügel montiert sind. Aufgrund der Schiefwinkeligkeit der Einlaufschräge und/oder Auslaufschräge wird bei Kontakt zwischen dem Riegelelement und der Riegelaufnahme eine Relativbewegung im Sinne eines Einfahrens des Riegelelements in die Riegelbaugruppe bewirkt, vorzugsweise ins Schlossgehäuse der Verriegelungseinrichtung. Zusätzlich oder alternativ kann vorgesehen sein, dass die Riegelaufnahme eine Relativbewegung im Sinne eines Rückfahrens der Riegelaufnahme in die Riegelaufnahmeeinrichtung bewirkt.

Die Einlaufschräge und/oder Auslaufschräge ist schiefwinkelig zur Bewegungsrichtung des Türflügels angeordnet, d.h. der Normalvektor der Einlaufschräge und/oder Auslaufschräge bildet mit der Bewegungsrichtung in einem der Schließstellung der Tür nahen Bereich des Türflügels einen Winkel zwischen größer 0° und kleiner 90°.

Wesentlich bei der erfindungsgemäßen Lösung ist, dass die Verriegelungseinrichtung universell sowohl für den Einsatz für eine Tür mit Drehflügel als auch für den Einsatz für eine Tür mit Schiebeflügel ausgebildet ist, indem das Riegelelement oder/und die Riegelaufnahme wahlweise in einer ersten Montageposition für den Einsatz für eine Tür mit Drehflügel oder in einer zweiten Montageposition für den Einsatz für eine Tür mit Schiebeflügel montierbar ist bzw. sind.

Dabei ist vorgesehen, dass das Riegelelement oder/und die Riegelaufnahme in der ersten Montageposition derart angeordnet ist, dass die Einlaufschräge oder/und die Auslaufschräge schiefwinkelig zur Bewegungsrichtung des Drehflügels angeordnet ist bzw. sind, und dass die Einrichtung mit Einlaufschräge und/oder Auslaufschräge bei dem Riegelelement oder/und der Riegelaufnahme in der zweiten Montageposition derart angeordnet ist, dass die Einlaufschräge oder/und die Auslaufschräge schiefwinkelig zur Bewegungsrichtung des Schiebeflügels angeordnet ist bzw. sind.

Wahlweise bedeutet, dass bei der Montage der Verriegelungseinrichtung das Riegelelement und/oder die Riegelaufnahme in einer ersten Montageposition für den Einsatz für eine Tür mit Drehflügel oder in einer zweiten Montageposition für den Einsatz für eine Tür mit Schiebeflügel montierbar ist. Die erste Montageposition der Einrichtung mit Einlaufschräge und/oder Auslaufschräge wirkt dann zwischen Riegelelement und Riegelaufnahme, wenn die Verriegelungseinrichtung an Türen mit Drehflügel eingesetzt ist. Die zweite Montageposition der Einrichtung mit Einlaufschräge und/oder Auslaufschräge wirkt dann zwischen Riegelelement und Riegelaufnahme, wenn die Verriegelungseinrichtung an Türen mit Schiebeflügel eingesetzt ist.

Es kann vorgesehen sein, dass das Riegelelement oder/und die Riegelaufnahme einen Abschnitt mit der Einrichtung mit Einlaufschräge oder/und Auslaufschräge aufweist, der relativ zu einem Grundkörper des Riegelelements oder/und der Riegelaufnahme in die erste Montageposition oder/und die zweite Montageposition einstellbar ist.

Es kann vorgesehen sein, dass der Abschnitt mit der Einrichtung mit Einlaufschräge oder/und Auslaufschräge im Wesentlichen quadratischen Querschnitt aufweist.

Es kann vorgesehen sein, dass das Riegelelement oder/und die Riegelaufnahme bewegbar in eine Verriegelungsrichtung oder/und eine Entriegelungsrichtung gelagert ist bzw. sind, wobei die Verriegelungsrichtung oder/und die Entriegelungsrichtung im Wesentlichen senkrecht zur Bewegungsrichtung des Flügels ausgebildet ist bzw. sind.

Es kann vorgesehen sein, dass das Riegelelement als ein länglicher Körper ausgebildet ist, dessen Längsachse in oder parallel zu der durch den Rahmen der Tür gebildeten Türebene anordenbar ist und dass die Riegelaufnahme eine zu dem Riegelelement komplementäre Aufnahme aufweist.

Es kann vorgesehen sein, dass das Riegelelement und/oder die Riegelaufnahme durch eine Federeinrichtung in Entriegelungsrichtung und/oder Verriegelungsrichtung beaufschlagt gelagert ist.

Es kann vorgesehen sein, dass die Riegelaufnahme als in einem Türöffner beweglich gelagerte Türöffnerfalle ausgebildet ist.

Die erfindungsgemäße Lösung kann auch als Tür mit Verriegelungseinrichtung, vorzugsweise Tür in einem Gebäude, ausgebildet sein, wobei die Tür einen in einem Rahmen bewegbar gelagerten Türflügel aufweist und die Verriegelungseinrichtung wie vorrangehend erörtert ausgebildet ist.

Weitere Vorteile und Merkmale der Erfindung ergeben sich aus der nachfolgenden Beschreibung von Ausführungsbeispielen anhand der Zeichnungen. Die Zeichnungen zeigen:
- Fig. 1a: Perspektivische Darstellung eines ersten Ausführungsbeispiels eines Riegelelements universell ausgebildet mit Einlaufschräge und Auslaufschräge für den Einsatz für eine Tür mit Drehflügel und eine Tür mit Schiebeflügel;
- Fig. 1b: Normalprojektion von 3 Seiten in Fig. 1a;
- Fig. 1c: Anordnung der Verrieglungseinrichtung mit dem Riegelelement aus den Figuren 1a und 1b in einer Tür mit Schiebeflügel;
- Fig. 1d, 1e: Anordnungen der Verrieglungseinrichtung mit jeweils einem der Riegelelemente aus den Figuren 1a und 1b in einer Tür mit Drehflügel;
- Fig. 2a: Perspektivische Darstellung eines zweiten Ausführungsbeispiels eines Riegelelements, ausgebildet mit Einlaufschräge und Auslaufschräge spezifisch für den Einsatz für eine Tür mit Drehflügel;
- Fig. 2b: Normalprojektion von 3 Seiten in Fig. 2a;
- Fig. 2c: Perspektivische Darstellung eines dritten Ausführungsbeispiels eines Riegelelements, ausgebildet mit Einlaufschräge oder Auslaufschräge spezifisch für den Einsatz für eine Tür mit Drehflügel;
- Fig. 2d: Normalprojektion von 3 Seiten in Fig. 2c;
- Fig. 2e, 2f: Anordnungen der Verrieglungseinrichtung jeweils mit einem der Riegelelemente aus den Figuren 2a bis 2d in einer Tür mit Drehflügel;
- Fig. 3a: Perspektivische Darstellung eines vierten Ausführungsbeispiels eines Riegelelements, ausgebildet mit Einlaufschräge und Auslaufschräge für den Einsatz für eine Tür mit Schiebeflügel;
- Fig. 3b: Normalprojektion von 3 Seiten in Fig. 3a;
- Fig. 3c: Perspektivische Darstellung eines fünften Ausführungsbeispiels eines Riegelelements mit Einlaufschräge für den Einsatz für eine Tür mit Schiebeflügel;
- Fig. 3d: Normalprojektion von 3 Seiten in Fig. 3c;
- Fig. 3e: Anordnung der Verrieglungseinrichtung jeweils mit einem der Riegelelemente aus den Figuren 3a bis 3d in einer Tür mit Schiebeflügel;
- Fig. 4a: Perspektivische Darstellung einer sechsten Ausführung eines Riegelelements universell ausgebildet mit Einlaufschräge und Auslaufschräge für den Einsatz für eine Tür mit Drehflügel und eine Tür mit Schiebeflügel;
- Fig. 4b: Perspektivische Darstellung einer siebten Ausführung eines Riegelelements universell ausgebildet mit Einlaufschräge für den Einsatz für eine Tür mit Drehflügel und eine Tür mit Schiebeflügel;
- Fig. 4c: Anordnung der Verrieglungseinrichtung mit einem der Riegelelemente aus den Figuren 4a und 4b in einer Tür mit Schiebeflügel;
- Fig. 4d, 4e: Anordnung der Verrieglungseinrichtung jeweils mit einem der Riegelelemente aus den Figuren 4a und 4b in einer Tür mit Drehflügel;

### Die unterschiedlichen Ausführungsbeispiele des Riegelelements und ihr Einsatz in unterschiedlichen Türen

Die in den Figuren mit den Bezugszeichen 2 bezeichneten Riegelelemente 2 sind jeweils Teil von Verriegelungseinrichtungen 1, die für den Einsatz in Gebäudetüren bestimmt sind. Die in der Figur 1 und 4 gezeigten Riegelelemente 2 sind universell ausgebildet. Universell bedeutet, dass sie für den Einsatz in einer Verriegelungseinrichtung 1 sowohl in Türen mit Drehflügel FD als auch für Türen mit Schiebeflügel FS ausgebildet sind. Das in der Figur 2 gezeigte Riegelelement 2 ist dagegen spezifisch für den Einsatz in einer Verriegelungseinrichtung 1 in Türen mit Drehflügel FD ausgebildet. Das in der Figur 3 gezeigte Riegelelement 2 ist spezifisch für den Einsatz in einer Verriegelungseinrichtung 1 in Türen mit Schiebeflügel FS ausgebildet.

Den Einsatz des universellen Riegelelements 2 aus den Figuren 1 und 4 eingesetzt in einer Verriegelungseinrichtung 1 in einer Tür mit Drehflügel FD zeigen die Figuren 1d, 1e, 4d und 4e und in einer Tür mit Schiebeflügeln FS zeigen die Figuren 1c und 4c. Den Einsatz des für Drehtüren FD spezifischen Riegelelements 2 aus der Figur 2 eingesetzt in einer Verriegelungseinrichtung 1 in einer Tür mit Drehflügel FD zeigen die Figuren 2e und 2f. Den Einsatz des für Schiebetüren FS spezifischen Riegelelements 2 aus der Figur 3 eingesetzt in einer Verriegelungseinrichtung 1 in einer Tür mit Schiebeflügel FS zeigt die Figur 3e.

### Der Aufbau der Verriegelungseinrichtung 1

Es sei verwiesen auf die Figuren, die die Anordnung der Verriegelungseinrichtung 1 an den verschiedenen Türen zeigen. Siehe dazu die Figuren 1c bis 1e, 2e, 2f, 3e und 4c bis 4e.

Die Verriegelungseinrichtung 1 umfasst dort jeweils eine Riegelbaugruppe, mit dem Riegelelement 2, welches rahmenseitig montiert ist, und eine Riegelaufnahmeeinrichtung, welche flügelseitig montiert ist. Die Riegelaufnahmeeinrichtung weist eine Riegelaufnahme 3 auf, in die das Riegelelement 2 in die Verriegelungsstellung eingreift. Die Riegelaufnahme 3 ist komplementär zum Riegelelement 2 ausgebildet.

Die Riegelbaugruppe kann vorzugsweise in einem Schlosskasten (nicht in den Figuren gezeigt) angeordnet sein, in welchem eine herkömmliche Schlossmechanik gelagert ist. Der Schlosskasten kann bei Ausführungen für innenliegende Montage als Schlosskasten eines Einsteckschlosses ausgebildet sein. Die Schlossmechanik kann bei all diesen verschiedenen Ausführungen zur Steuerung des Riegelelements 2 ausgebildet sein. Die Schlossmechanik kann Riegel und/oder Falle steuern, wobei der Riegel und/oder die Falle in der Schließstellung der Tür in die Riegelaufnahme ausfahrbar und/oder in dieser ausgefahren sind bzw. ist und in der Offenstellung der Tür der Riegel und/oder die Falle in den Schlosskasten eingezogen sind bzw. ist. Die Falle kann auch als federnd gelagerte Falle ausgebildet sein, die in der Offenstellung aus den Schlosskasten ausgefahren ist. Die Betätigung der Verriegelungseinrichtung kann bei den dargestellten Ausführungsbeispielen über einen elektromotorischen Betätigungsantrieb erfolgen, der vorzugsweise im Schlosskasten angeordnet ist. Es kann aber auch eine rein mechanische Betätigung vorgesehen sein, z.B. über eine Handhabe. Zusätzlich kann im Schloss ein Schließzylinder angeordnet sein.

Das Riegelelement 2 in den Figuren 1 bis 4 ist bei allen Ausführungen jeweils länglich ausgebildet, und ist entlang seiner Längsachse ein- und ausfahrbar (Bewegungsrichtung br des Riegelelements 2). Das Riegelelement 2 in den Figuren 1 bis 3 ist quaderförmig ausgebildet, und kann parallel zur seiner Längserstreckung in der Riegelbaugruppe in die ausgefahrene oder eingezogene Stellung verschoben werden. Die Ebene der Länge und Breite des Riegelelements 2 liegt in oder parallel versetzt zu einer Ebene, welche durch den Rahmen RS oder RD der Türe aufgespannt wird.

### Ausführung des Riegelelements universell ausgebildet für Türen mit Schiebeflügel und Türen mit Drehflügel (Figur 1)

Die Figuren 1 zeigen das erste Ausführungsbeispiel eines erfindungsgemäßen Riegelelements 2, universell einsetzbar für Verriegelungseinrichtungen 1 sowohl für Türen mit Schiebeflügeln FS (siehe Figur 1c) als auch für Türen mit Drehflügel FD (siehe Figuren 1d und 1e). Für den universellen Einsatz weist das Riegelelement 2 eine Auslaufschräge as und eine Einlaufschräge es für eine Tür mit Schiebeflügel FS und eine Auslaufschräge ad und eine Einlaufschräge ed für eine Tür mit Drehflügel FD auf.

Wie in den Figuren 1a und 1b gezeigt, ist das Riegelelement 2 als quaderförmiger länglicher Körper mit rechteckigem Grundriss ausgebildet, wobei eine Stirnseite des Riegelelements 2 als ein prismenförmiger Kopf ausgebildet ist. Die Seitenflächen an der längeren Grundseite des prismenförmigen Kopfes bilden die Einlaufschräge ed und Auslaufschräge ad für eine Tür mit Drehflügel FD. Die Seitenflächen an der kürzeren Grundseite des prismenförmigen Kopfes bilden die Einlaufschräge es und Auslaufschräge as für eine Tür mit Schiebeflügel FS.

In dem ersten Ausführungsbeispiel des Riegelelements 2 der Figur 1 ist der prismenförmige Kopf als eine Rechteckpyramide ausgebildet. Die Seitenflächen der Rechteckpyramide bilden die Einlaufschrägen es, ed und die Auslaufschrägen as, ad. Es sind auch Ausführungen möglich, in denen der prismenförmige Kopf als eine Rechteckpyramide mit einer punkförmigen Spitze oder als ein Rechteckpyramidenstumpf ausgebildet ist.

Bei der Ausbildung des prismenförmigen Kopfes des Riegelelements 2 als Rechteckpyramide mit Spitze (in den Figuren nicht gezeigt) sind die Einlaufschrägen es, ed und die Auslaufschrägen as, ad als Dreieckflächen ausgebildet. Bei der Ausbildung des prismenförmigen Kopfes des Riegelelements 2 als eine Quadratpyramide mit langer Spitze (Dach) (Figuren 1a und 1b) sind die Einlaufschrägen es, ed und die Auslaufschrägen as, ad als Dreieckflächen oder Trapezflächen ausgebildet und spannen ein Dach mit First und Grat (schiefen Seitenflächen) auf. Bei der Ausbildung des prismenförmigen Kopfes des Riegelelements 2 als Quadratpyramidenstumpf (in den Figuren nicht gezeigt) sind die Einlaufschrägen es, ed und die Auslaufschrägen as, ad als Trapezflächen ausgebildet.

Die Einlaufschräge es, ed und die Auslaufschräge as, ad ist als ebene Fläche ausgebildet. Es ist aber auch möglich, dass die Einlaufschräge es, ed und die Auslaufschräge as, ad als gebogene Fläche ausgebildet ist, um das Gleitverhalten des Riegelelements 2 zu beeinflussen.

Bei dem Ausführungsbeispiel der Figur 1c ist die Verrieglungseinrichtung 1 mit dem ersten erfindungsgemäßen Ausführungsbeispiel des Riegelelements 2 in einer Tür mit Schiebeflügel FS angeordnet. Der Schiebeflügel FS ist in einer Ebene parallel zur der Ebene, die durch den Rahmen aufgespannt wird, verschiebbar gelagert. Die Riegelbaugruppe mit dem Riegelelement 2 ist in Figur 1c am horizontalen Holm des Rahmens RS montiert. Die Montage ist vorzugsweise im Rahmen RS innenliegend ausgeführt. Die Riegelaufnahmeeinrichtung mit der Riegelaufnahme 3 ist flügelseitig dem Riegelelement 2 gegenüberliegend angeordnet, und ebenfalls vorzugsweise innenliegend am oberen Teil des Flügels FS.

Wie in der Figur 1b gezeigt, ist die Einlaufschräge es und/oder Auslaufschräge as des Riegelelements 2 an der auf einer in Bewegungsrichtung bs des Schiebeflügels FS gewandten Seite ausgebildet. Die Einlaufschräge ed oder/und die Auslaufschräge ad sind schiefwinkelig zur Bewegungsrichtung bd des Drehflügel FD angeordnet.

Bei dem Ausführungsbeispiel in den Figuren 1d und 1e ist die Verrieglungseinrichtung 1 mit dem ersten erfindungsgemäßen Ausführungsbeispiel des Riegelelements 2 in einer Tür mit Drehflügel FD angeordnet und umfasst einen Rahmen RD und einen Flügel FD, der an Bändern drehbar um die vertikale Türachse gelagert ist. Die Riegelbaugruppe mit dem Riegelelement 2 ist in Figur 1d seitlich am Rahmen RD montiert. Die Montage ist vorzugsweise im Rahmen RD innenliegend ausgeführt. Die Riegelaufnahmeeinrichtung mit der Riegelaufnahme 3 ist flügelseitig dem Riegelelement 2 gegenüberliegend montiert, ebenfalls vorzugsweise innenliegend.

Das Riegelelement 2 aus den Figuren 1a und 1b kann auch an einer Pendeltür eingesetzt werden. Das Riegelelement weist an seinem Ende eine symmetrische Gestaltung mit Einlaufschräge ed und Auslaufschräge ad auf, so dass der Türflügel FD als Pendeltürflügel aus der Verriegelungsstellung sowohl nach links als auch nach rechts gedreht werden kann. Bei besonderen Ausführungen der Pendeltüranwendung kann zusätzlich zu dem Riegelelement 2 eine federnde Falle vorgesehen sein, so dass der Pendeltürbetrieb erfolgen kann. Die Zentrierung der Pendeltür in der Nulllage kann dann ausschließlich über die federnde Falle bei in Entriegelungsstellung arretiert gehaltenem Riegelelement 2 erfolgen.

### Ausführung des Riegelelements speziell ausgebildet für Türen mit Drehflügel (Figur 2)

Die Figuren 2 zeigen das zweite und das dritte Ausführungsbeispiel eines Riegelelements 2, welches zum Einsatz in Türen mit Drehflügel FD ausgebildet ist. Im Unterschied zu dem oben beschriebenen ersten Ausführungsbeispiel des erfindungsgemäßen Riegelelements 2 ist bei dem zweiten und ein dritten Ausführungsbeispiel des Riegelelements 2 in den Figuren 2a bis 2d nur eine Einlaufschräge ed und/oder Auslaufschräge ad für eine Tür mit Drehflügel FD ausgebildet.

An der Stirnseite des zweiten Ausführungsbeispiels des Riegelelements 2 in den Figuren 2a und 2b sind zwei schiefe Seitenflächen ausgebildet, wobei der prismenförmige Kopf des Riegelelements 2 ein Dach mit einer Spitze (Grat) aufspannt. Es sind auch Ausführungen möglich mit einem Dach mit einer flachen Ebene. Die Seitenflächen bilden die Einlaufschräge ed und die Auslaufschräge ad für eine Tür mit Drehflügel FD.

In dem dritten Ausführungsbeispiel des Riegelelements 2 in den Figuren 2c und 2d ist nur die Einlaufschräge ed oder die Auslaufschräge ad an der Stirnseite des Riegelelements 2 ausgebildet.

Wie in der Figur 2b gezeigt, ist die Einlaufschräge ed und/oder Auslaufschräge ad des Riegelelements 2 an der auf einer in Bewegungsrichtung bd des Drehflügel FD gewandten Seite ausgebildet.

Die Figuren 2e und 2f zeigen, dass das zweite und dritte Ausführungsbeispiel eines Riegelelements 2 für die Verriegelungseinrichtungen 1 für den Einsatz in Türen mit Drehflügel FD ausgebildet ist, wobei die Riegelbaugruppe wie oben beschrieben, sowohl seitlich im Türrahmen als auch im horizontalen Holm angeordnet sein kann und die Riegelaufnahmeeinrichtung gegenüberliegend flügelseitig angeordnet ist.

### Ausführung des Riegelelements speziell ausgebildet für Türen mit Schiebeflügel (Figur 3)

Die Figuren 3 zeigen das vierte und das fünfte Ausführungsbeispiel eines Riegelelements 2, welches zum Einsatz in Türen mit Schiebeflügel FS ausgebildet ist. Im Unterschied zu dem oben beschriebenen ersten Ausführungsbeispiel des erfindungsgemäßen Riegelelements 2 sind bei dem Riegelelement 2 in den Figuren 3a bis 3d nur Einlaufschrägen es und/oder Auslaufschrägen as für eine Tür mit Schiebeflügel FS ausgebildet. Im Unterschied zu dem oben beschriebenen zweiten und dritten Ausführungsbeispiel des Riegelelements 2 liegt die Einlaufschräge es und die Auslaufschräge as an der kurzen Seite der Stirnseite des Riegelelements 2.

An der Stirnseite des vierten Ausführungsbeispiels des Riegelelements 2 in den Figuren 3a und 3b sind zwei schiefe Seitenflächen ausgebildet, wobei der prismenförmige Kopf des Riegelelements 2 ein Dach mit einer flachen Ebene aufspannet (siehe Figur 3b). Es sind auch Ausführungen mit einem Dach mit einer Spitze (Grat) möglich. Die Seitenflächen bilden die Einlaufschrägen es und die Auslaufschrägen as für eine Tür mit Schiebeflügel FS.

In dem fünften Ausführungsbeispiel des Riegelelements 2, gezeigt in den Figuren 3c und 3d, ist nur die Einlaufschräge es oder die Auslaufschräge as an der Stirnseite des Riegelelements 2 ausgebildet.

Die Figur 3e zeigt, dass das vierte und fünfte Ausführungsbeispiel eines Riegelelements 2 zum Einsatz in einer Verriegelungseinrichtung 1 in Türen mit Schiebeflügel FS ausgebildet ist und die Riegelbaugruppe mit dem Riegelelement 2 im horizontalen Holm angeordnet ist und die Riegelaufnahmeeinrichtung gegenüberliegend flügelseitig angeordnet ist.

Wie in der Figur 3b gezeigt, ist die Einlaufschräge es und/oder Auslaufschräge as des Riegelelements 2 an der auf einer in Bewegungsrichtung bs des Schiebeflügels FS gewandten Seite ausgebildet.

Die Riegelelemente 2 der zweiten bis fünften Ausführungsbeispiele, bilden zusammen mit der Verriegelungseinrichtung 1 einen Bausatz, wobei entweder das zweite und dritte Ausführungsbeispiel des Riegelelements 2 zum Einsatz für Türen mit Drehflügel FD oder das vierte und fünfte Ausführungsbeispiel des Riegelelements 2 zum Einsatz für Türen mit Schiebeflügel FS in der Verriegelungseinrichtung 1 montiert wird.

### Ausführung des Riegelelements universell ausgebildet für Türen mit Schiebflügel und Türen mit Drehflügel (Figur 4)

Die Figuren 4 zeigen ein sechstes und siebtes Ausführungsbeispiel eines Riegelelements 2, welches zum Einsatz in Türen mit Schiebeflügel FS und für Türen mit Drehflügeln FD ausgebildet ist.

Im Unterschied zu dem oben beschriebenen ersten Ausführungsbeispiel eines universellen Riegelelements 2 weist das Riegelelement 2 der Figuren 4 nur eine Einlaufschräge es, ed und/oder Auslaufschräge as, ad auf. Im Unterschied zu den oben beschriebenen ersten bis fünften Ausführungsbeispielen des Riegelelements 2, ist das Riegelelement 2 der Figuren 4 in verschiedenen Montagepositionen in der Verriegelungseinrichtung 1 montierbar.

In einer ersten Montageposition (für Drehflügel FD) ist die Einlaufschräge ed und/oder die Auslaufschräge ad so angeordnet, das beim Schließen des Drehflügels FD die Einlaufschräge mit einem Schließblech zusammenwirkt und das Riegelelement 2 in die Verriegelungseinrichtung 1 hinein beaufschlagt und/oder die Auslaufschräge beim Öffnen des Drehflügels FD mit einem Schließblech zusammenwirkt und das Riegelelement 2 in die Verriegelungseinrichtung 1 hinein beaufschlagt. Das Riegelelement 2 ist orthogonal zur Bewegungsrichtung des Drehflügels FD in der Geschlossen-Position der Türe verschiebbar angeordnet.

In einer zweiten Montageposition (für Schiebeflügel FS) ist die Einlaufschräge es und/oder die Auslaufschräge as so angeordnet, das beim Schließen des Schiebeflügels FS die Einlaufschräge mit einen Schließblech zusammenwirkt und das Riegelelement 2 in die Verriegelungseinrichtung 1 hinein beaufschlagt und/oder die Auslaufschräge beim Öffnen des Schiebeflügels FS mit einem Schließblech zusammenwirkt und das Riegelelement 2 in die Verriegelungseinrichtung 1 hinein beaufschlagt. Das Riegelelement 2 ist orthogonal zur Schieberichtung des Schiebeflügels FS verschiebbar angeordnet.

Das Riegelelement 2 des sechsten und siebten Ausführungsbeispiel ist, wie in den Figuren 4a und 4b gezeigt, zweiteilig ausgebildet. Der erste Teil des Riegelelements 2 ist vorzugsweise mit der in den Figuren nicht gezeigten Schlossmechanik verbunden. Am zweiten Teil des Riegelelements 2 ist die Einlaufschräge es, ed und/oder die Auslaufschräge as, ad ausgebildet. Wesentlich dabei ist, dass sich der zweite Teil des Riegelelements 2 wahlweise in den zwei verschiedenen Montagepositionen, durch Drehung des zweiten Teils des Riegelelements 2, in der Verriegelungseinrichtung 1 montieren lässt. Der erste und der zweite Teil des Riegelelements 2 können vorzugsweise über eine Feder miteinander verbunden sein, um ein Herausziehen des zweiten Teils aus der Verriegelungseinrichtung 1, eine Drehung in die gewünschte Montageposition und ein anschließendes Zurückziehen in die Verriegelungseinrichtung 1 zu ermöglichen.

Das Riegelelement 2 des sechsten und siebten Ausführungsbeispiels ist, wie in den Figuren 4a und 4b gezeigt, vorzugsweise mit quadratischen Seitenflächen ausgebildet. Die Einlaufschräge es, ed und/oder die Auslaufschräge as, ad werden durch die rechteckigen Seitenflächen des Daches ausgebildet.

### Bezugszeichenliste

- 1: Verriegelungseinrichtung
- 2: Riegelelement
- 3: Riegelaufnahme
- RS: Rahmen einer Tür mit Schiebeflügel
- FS: Schiebeflügel
- RD: Rahmen einer Tür mit Drehflügel
- FD: Drehflügel
- ad: Auslaufschräge für den Einsatz für eine Tür mit Drehflügel
- as: Auslaufschräge für den Einsatz für eine Tür mit Schiebeflügel
- ed: Einlaufschräge für den Einsatz für eine Tür mit Drehflügel
- es: Einlaufschräge für den Einsatz für eine Tür mit Schiebeflügel
- br: Bewegungsrichtung des Riegelelements
- bd: Bewegungsrichtung des Drehflügels
- bs: Bewegungsrichtung des Schiebeflügels

## Patentansprüche

1. Verriegelungseinrichtung (1) für eine Tür, vorzugsweise Tür in einem Gebäude, mit einem in einem Rahmen (RS, RD) bewegbar gelagerten Flügel (FS, FD),
umfassend eine am Rahmen (RS, RD) oder am Flügel (FS, FD) montierbare Riegelbaugruppe und eine am Flügel (FS, FD) bzw. am Rahmen (RS, RD) montierbare Riegelaufnahmeeinrichtung,
wobei vorgesehen ist,
a) dass die Riegelbaugruppe ein beweglich gelagertes, als Falle oder Riegel ausgebildetes Riegelelement (2) aufweist und die Riegelaufnahmeeinrichtung eine das Riegelelement (2) in der Verriegelungsstellung aufnehmende Riegelaufnahme (3) aufweist,
b) dass das Riegelelement (2) auf einer in Bewegungsrichtung (bs, bd) des Flügels (FS, FD) gewandten Seite eine Einrichtung mit Einlaufschräge (es, ed) oder/und Auslaufschräge (as, ad) aufweist, wobei die Einlaufschräge (es, ed) oder/und die Auslaufschräge (as, ad) schiefwinkelig zur Bewegungsrichtung (bs, bd) des Flügels (FS, FD) angeordnet ist bzw. sind;
c) dass die Verriegelungseinrichtung (1) universell sowohl für den Einsatz für eine Tür mit Drehflügel (FD) als auch für den Einsatz für eine Tür mit Schiebeflügel (FS) ausgebildet ist,
indem die an dem Riegelelement (2) ausgebildete Einrichtung mit Einlaufschräge (es, ed) und/oder Auslaufschräge (as, ad) einen ersten Teil aufweist, der für den Einsatz für eine Tür mit Drehflügel (FD) ausgebildet ist, und einen zweiten Teil aufweist, der für den Einsatz für eine Tür mit Schiebeflügel (FS) ausgebildet ist,
wobei vorgesehen ist,
(i) dass der erste Teil eine Einlaufschräge (ed) und/oder Auslaufschräge (ad) aufweist, die auf einer in Bewegungsrichtung (bd) des Drehflügels (FD) gewandten Seite ausgebildet ist, und die Einlaufschräge (ed) oder/und die (ad) Auslaufschräge schiefwinkelig zur Bewegungsrichtung des Drehflügels (FD) angeordnet ist bzw. sind, und
(ii) dass der zweite Teil eine Einlaufschräge (es) und/oder Auslaufschräge (as) aufweist, die auf einer in Bewegungsrichtung (bs) des Schiebeflügels (FS) gewandten Seite ausgebildet ist, und die Einlaufschräge (es) oder/und die Auslaufschräge (as) schiefwinkelig zur Bewegungsrichtung des Schiebeflügels (FS) angeordnet ist bzw. sind, und
d) dass das Riegelelement (2) bewegbar in eine Verriegelungsrichtung oder/und eine Entriegelungsrichtung gelagert ist, wobei die Verriegelungsrichtung oder/und die Entriegelungsrichtung im Wesentlichen senkrecht zur Bewegungsrichtung des im Bereich der Schließlage angeordneten Flügels (FS, FD) ausgebildet ist bzw. sind, und
dass das Riegelelement (2) eine Querschnittsfläche senkrecht zur Verriegelungsrichtung und/oder Entriegelungsrichtung aufweist, an deren zwei gegenüberliegenden ersten Seiten der erste Teil der Einrichtung mit Einlaufschräge (ed) und/oder Auslaufschräge (ad) für den Einsatz für eine Tür mit Drehflügel (FD) ausgebildet ist, und
dass das Riegelelement (2) eine Querschnittsfläche senkrecht zur Verriegelungsrichtung und/oder Entriegelungsrichtung aufweist, an deren gegenüberliegenden zweiten Seiten der zweite Teil der Einrichtung mit Einlaufschräge (es) und/oder Auslaufschräge (as) für den Einsatz einer Tür mit Schiebeflügel (FS) ausgebildet ist,
**dadurch gekennzeichnet,**
**dass** das Riegelelement (2) als ein im Wesentlichen flacher Körper ausgebildet ist, der flächig in oder parallel zu der durch den Rahmen (RS, RD) der Tür gebildeten Türebene montierbar ist und dass die Riegelaufnahme (3) eine zu dem Riegelelement (2) komplementäre Aufnahme aufweist.

2. Verriegelungseinrichtung nach Anspruch 1,
**dadurch gekennzeichnet,**
**dass** die senkrecht zu der Verriegelungsrichtung und/oder Entriegelungsrichtung ausgebildete Querschnittsfläche des Riegelelements (2) als längliche Querschnittsfläche ausgebildet ist, wobei an den zwei gegenüberliegenden Längsseiten der länglichen Querschnittsfläche der erste Teil der Einrichtung mit Einlaufschräge (ed) und/oder Auslaufschräge (ad) für den Einsatz für eine Tür mit einem Drehflügel (FD) und an den zwei gegenüberliegenden Kurzseiten der länglichen Querschnittsfläche der zweite Teil der Einrichtung mit Einlaufschräge (es) und/oder Auslaufschräge (as) für den Einsatz für eine Tür mit Schiebeflügel (FS) ausgebildet ist.

3. Verriegelungseinrichtung nach einem der vorangehenden Ansprüche,
**dadurch gekennzeichnet,**
**dass** die Riegelaufnahme als Türöffner mit bewegbarer Türöffnerfalle ausgebildet ist.

4. Verriegelungseinrichtung (1) für eine Tür, vorzugsweise in einem Gebäude mit einem in einem Rahmen (RS, RD) bewegbar gelagerten Flügel (FS, FD),
umfassend eine am Rahmen (RS, RD) oder am Flügel (FS, FD) montierbare Riegelbaugruppe und eine am Flügel bzw. am Rahmen (RS, RD) montierbare Riegelaufnahmeeinrichtung,
wobei vorgesehen ist,
a) dass die Riegelbaugruppe ein beweglich gelagertes, als Falle oder Riegel ausgebildetes Riegelelement (2) aufweist und die Riegelaufnahmeeinrichtung (3) eine das Riegelelement (2) in der Verriegelungsstellung aufnehmende Riegelaufnahme (3) aufweist,
b) dass das Riegelelement (2) oder/und die Riegelaufnahme (3) auf einer in Bewegungsrichtung des Flügels (FS, FD) gewandten Seite eine Einrichtung mit Einlaufschräge (es, ed) oder/und Auslaufschräge aufweist bzw. aufweisen, wobei die Einlaufschräge (es, ed) oder/und die Auslaufschräge (as, ad) schiefwinkelig zur Bewegungsrichtung des Flügels (FS, FD) angeordnet ist bzw. sind;
c) dass die Verriegelungseinrichtung universell sowohl für den Einsatz für eine Tür mit Drehflügel (FD) als auch für den Einsatz für eine Tür mit Schiebeflügel (FS) ausgebildet ist,
indem das Riegelelement (2) oder/und die Riegelaufnahme (3) wahlweise in einer ersten Montageposition für den Einsatz für eine Tür mit Drehflügel (FD) oder in einer zweiten Montageposition für den Einsatz für eine Tür mit Schiebeflügel (FS) montierbar ist bzw. sind,
**dadurch gekennzeichnet,**
(i) **dass** das Riegelelement (2) oder/und die Riegelaufnahme (3) in der ersten Montageposition derart angeordnet ist, dass die Einlaufschräge (ed) oder/und die Auslaufschräge (ad) schiefwinkelig zur Bewegungsrichtung (bd) des Drehflügels (FD) angeordnet ist bzw. sind, und
(ii) **dass** die Einrichtung mit Einlaufschräge (es) und/oder Auslaufschräge (as) bei dem Riegelelement (2) oder/und der Riegelaufnahme (3) in der zweiten Montageposition derart angeordnet ist, dass die Einlaufschräge (es) oder/und die Auslaufschräge (as) schiefwinkelig zur Bewegungsrichtung (bs) des Schiebeflügels (FS) angeordnet ist bzw. sind.

5. Verriegelungseinrichtung nach Anspruch 4,
**dadurch gekennzeichnet,**
**dass** das Riegelelement (2) oder/und die Riegelaufnahme (3) einen Abschnitt mit der Einrichtung mit Einlaufschräge (es, ed) oder/und Auslaufschräge (as, ad) aufweist, der relativ zu einem Grundkörper des Riegelelements (2) oder/und der Riegelaufnahme (3) in die erste Montageposition oder/und die zweite Montageposition einstellbar ist.

6. Verriegelungseinrichtung nach einem der Ansprüche 4 bis 5,
**dadurch gekennzeichnet,**
**dass** das Riegelelement (2) oder/und die Riegelaufnahme (3) bewegbar in eine Verriegelungsrichtung oder/und eine Entriegelungsrichtung gelagert ist bzw. sind, wobei die Verriegelungsrichtung oder/und die Entriegelungsrichtung im Wesentlichen senkrecht zur Bewegungsrichtung des Flügels ausgebildet ist bzw. sind.

7. Verriegelungseinrichtung nach einem der Ansprüche 4 bis 6,
**dadurch gekennzeichnet,**
**dass** das Riegelelement (2) als ein länglicher Körper ausgebildet ist, dessen Längsachse in oder parallel zu der durch den Rahmen (RS, RD) der Tür gebildeten Türebene anordenbar ist und dass die Riegelaufnahme (3) eine zu dem Riegelelement (2) komplementäre Aufnahme aufweist.

8. Verriegelungseinrichtung nach einem der Ansprüche 4 bis 7,
**dadurch gekennzeichnet,**
**dass** das Riegelelement (2) und/oder die Riegelaufnahme (3) durch eine Federeinrichtung in Entriegelungsrichtung und/oder Verriegelungsrichtung beaufschlagt gelagert ist.

9. Verriegelungseinrichtung nach einem der Ansprüche 4 bis 8,
**dadurch gekennzeichnet,**
**dass** die Riegelaufnahme als in einem Türöffner beweglich gelagerte Türöffnerfalle ausgebildet ist.

10. Tür mit Verriegelungseinrichtung, vorzugsweise Tür in einem Gebäude, wobei die Tür einen in einem Rahmen (FS, FD) bewegbar gelagerten Türflügel aufweist und die Verriegelungseinrichtung nach einem der vorangehenden Ansprüche 1 bis 9 ausgebildet ist.

## Claims

1. Locking device (1) for a door, preferably a door in a building, having a leaf (FS, FD) moveably mounted in a frame (RS, RD),
comprising a lock assembly that can be mounted on the frame (RS, RD) or on the leaf (FS, FD) and a lock receiving device that can be mounted on the leaf (FS, FD) or on the frame (RS, RD), wherein it is provided that
a) the lock assembly has a moveably mounted locking element (2) formed as a latch or bolt, and the lock receiving device has a lock receptacle (3) receiving the locking element (2) in the locking position,
b) the locking element (2) has a device having an entry bevel (es, ed) and/or exit bevel (as, ad) on a side facing in the movement direction (bs, bd) of the leaf (FS, FD), wherein the entry bevel (es, ed) and/or the exit bevel (as, ad) is or are arranged at an oblique angle to the movement direction (bs, bd) of the leaf (FS, FD);
c) the locking device (1) is designed universally both for use of a door with a rotating leaf (FD) and for use of a door with a sliding leaf (FS),
by the device formed on the locking element (2) having entry bevel (es, ed) and/or exit bevel (as, ad) having a first part which is formed for use for a door with a rotating leaf (FD) and having a second part which is formed for use for a door with a sliding leaf (FS),
wherein it is provided that
(i) the first part has an entry bevel (ed) and/or exit bevel (ad) which is formed on a side facing in the movement direction (bd) of the rotating leaf (FD), and the entry bevel (ed) and/or the (ad) exit bevel is or are arranged at an oblique angle to the movement direction of the rotating leaf (FD), and
(ii) the second part has an entry bevel (es) and/or exit bevel (as) which is formed on a side facing in the movement direction (bs) of the sliding leaf (FS), and the entry bevel (es) and/or the exit bevel (as) is or are arranged at an oblique angle to the movement direction of the sliding leaf (FS), and
d) the locking element (2) is moveably mounted in a locking direction and/or unlocking direction, wherein the locking direction and/or the unlocking direction is or are formed substantially perpendicularly to the movement direction of the leaf (FS, FD) arranged in the region of the closed position, and
the locking element (2) has a cross-sectional area perpendicular to the locking direction and/or unlocking direction, on the two opposite first sides of which the first part of the device having an entry bevel (ed) and/or exit bevel (ad) is formed for use for a door with a rotating leaf (FD), and
the locking element (2) has a cross-sectional area perpendicular to the locking direction and/or unlocking direction, on the opposite second sides of which the second part of the device having an entry bevel (es) and/or exit bevel (as) is formed for the use of a door with a sliding leaf (FS), and
**characterised in that**
the locking element (2) is formed as a substantially flat body which can be mounted to be flush with or parallel to the door plane formed by the frame (RS, RD) of the door, and the locking receptacle (3) has a receptacle that is complementary to the locking element (2).

2. Locking device according to claim 1,
**characterised in that**
the cross-sectional area, formed perpendicularly to the locking direction and/or unlocking direction, of the locking element (2) is formed as an elongated cross-sectional area, wherein, on the two opposite longitudinal sides of the elongated cross-sectional area, the first part of the device having the entry bevel (ed) and/or exit bevel (ad) is formed for use for a door having a rotating leaf (FD) and, on the two opposite short sides of the elongated cross-sectional area, the second part of the device having the entry bevel (es) and/or exit bevel (as) is formed for use for a door having a sliding leaf (FS).

3. Locking device according to one of the preceding claims,
**characterised in that**
the locking receptacle is formed as a door opener having a moveable door opener latch.

4. Locking device (1) for a door, preferably in a building, having a leaf (FS, FD) moveably mounted in a frame (RS, RD),
comprising a lock assembly that can be mounted on the frame (RS, RD) or on the leaf (FS, FD) and a lock receiving device that can be mounted on the leaf or on the frame (RS, RD),
wherein it is provided that
a) the lock assembly has a moveably mounted locking element (2) formed as a latch or bolt, and the lock receiving device (3) has a lock receptacle (3) receiving the locking element (2) in the locking position,
b) the locking element (2) and/or the lock receptacle (3) has or have a device having an entry bevel (es, ed) and/or exit bevel on a side facing in the movement direction of the leaf (FS, FD), wherein the entry bevel (es, ed) and/or the exit bevel (as, ad) is or are arranged at an oblique angle to the movement direction of the leaf (FS, FD);
c) the locking device is designed universally both for use for a door with a rotating leaf (FD) and for use for a door with a sliding leaf (FS),
by the locking element (2) and/or the lock receptacle (3) selectively being able to be mounted in a first mounting position for use for a door with a rotating leaf (FD) or in a second mounting position for use for a door having a sliding leaf (FS),
**characterised in that**
(i) the locking element (2) and/or the lock receptacle (3) are arranged in the first mounting position in such a way that the entry bevel (ed) and/or the exit bevel (ad) is or are arranged at an oblique angle in relation to the movement direction (bd) of the rotating leaf (FD), and
(ii) the device having an entry bevel (es) and/or exit bevel (as) is arranged in the second mounting position with the locking element (2) and/or the lock receptacle (3) in such a way that the entry bevel (es) and/or the exit bevel (as) is or are arranged at an oblique angle to the movement direction (bs) of the sliding leaf (FS).

5. Locking device according to claim 4,
**characterised in that**
the locking element (2) and/or the lock receptacle (3) have a section having the device having the entry bevel (es, ed) and/or exit bevel (as, ad), which can be set in the first mounting position and/or the second mounting position relative to a base body of the locking element (2) and/or the lock receptacle (3).

6. Locking device according to one of claims 4 to 5,
**characterised in that**
the locking element (2) and/or the lock receptacle (3) is or are moveably mounted in a locking direction and/or an unlocking direction, wherein the locking direction and/or the unlocking direction is or are formed substantially perpendicularly to the movement direction of the leaf.

7. Locking device according to one of claims 4 to 6,
**characterised in that**
the locking element (2) is formed as an elongated body, the longitudinal axis of which can be arranged on or parallel to the door plane formed by the frame (RS, RD) of the door, and the lock receptacle (3) has a receptacle complementary to the locking element (2).

8. Locking device according to one of claims 4 to 7,
**characterised in that**
the locking element (2) and/or the lock receptacle (3) is mounted to be loaded by a spring device in the unlocking direction and/or locking direction.

9. Latching device according to one of claims 4 to 8,
**characterised in that**
the lock receptacle is formed as a door opener latch moveably mounted in a door opener.

10. Door having a locking device, preferably door in a building, wherein the door has a door leaf moveably mounted in a frame (FS, FD), and the locking device is formed according to one of preceding claims 1 to 9.

## Revendications

1. Dispositif de verrouillage (1) pour une porte, de préférence une porte dans un bâtiment, avec un battant (FS, FD) logé de manière mobile dans un cadre (RS, RD),
comprenant un sous-ensemble de verrou pouvant être monté sur le cadre (RS, RD) ou sur le battant (FS, FD) et un dispositif de logement de verrou pouvant être monté sur le battant (FS, FD) resp. sur le cadre (RS, RD), dans lequel il est prévu
a) que le sous-ensemble de verrou comprenne un élément de verrou (2) logé de manière mobile et conçu comme un pêne demi-tour ou un pêne dormant et le dispositif de logement de verrou comprenne un logement de verrou (3) logeant l'élément de verrou (2) dans la position de verrouillage,
b) que l'élément de verrou (2) comprenne, sur un côté orienté dans la direction de déplacement (bs, bd) du battant (FS, FD), un dispositif avec un chanfrein d'entrée (es, ed) et/ou un chanfrein de sortie (as, ad), dans lequel le chanfrein d'entrée (es, ed) ou/et le chanfrein de sortie (as, ad) est respectivement sont disposés de manière oblique par rapport à la direction de déplacement (bs, bd) du battant (FS, FD) ;
c) que le dispositif de verrouillage (1) est conçu de manière universelle aussi bien pour une utilisation pour une porte avec un battant rotatif (FD) que pour une utilisation pour une porte avec battant coulissant (FS),
grâce au fait que le dispositif avec chanfrein d'entrée (es, ed) et/ou chanfrein de sortie (as, ad), réalisé sur l'élément de verrou (2), comprend une première partie qui est conçue pour une utilisation pour une porte avec battant rotatif (FD), et une deuxième partie, qui est conçue pour une utilisation pour une porte avec battant coulissant (FS), dans lequel il est prévu
(i) que la première partie comprenne un chanfrein d'entrée (ed) et/ou un chanfrein de sortie (ad), qui est réalisé sur un côté orienté dans la direction de déplacement (bd) du battant rotatif (FD) et le chanfrein d'entrée (ed) ou/et le chanfrein de sortie (ad) est resp. sont disposés de manière oblique par rapport à la direction de déplacement du battant rotatif (FD) et
(ii) que la deuxième partie comprenne un chanfrein d'entrée (es) et/ou un chanfrein de sortie (as), qui est réalisé sur un côté orienté dans la direction de déplacement (bs) du battant coulissant (FS) et le chanfrein d'entrée (es) ou/et le chanfrein de sortie (as) est resp. sont disposés de manière oblique par rapport à la direction de déplacement du battant coulissant (FS) et
d) que l'élément de verrou (2) est logé de manière mobile dans une direction de verrouillage ou/et une direction de déverrouillage, dans lequel la direction de verrouillage ou/et la direction de verrouillage est resp. sont conçues sensiblement perpendiculairement à la direction de déplacement du battant (FS, FD) disposé au niveau de la position de fermeture, et
que l'élément de verrou (2) comprenne une surface de section transversale perpendiculaire à la direction de verrouillage et/ou à la direction de déverrouillage, au niveau des deux premiers côtés opposés de laquelle la première partie du dispositif avec chanfrein d'entrée (ed) et/ou chanfrein de sortie (ad) est conçue pour une utilisation pour une porte avec battant rotatif (FD) et
que l'élément de verrou (2) comprenne une surface de section transversale perpendiculaire à la direction de verrouillage et/ou à la direction de déverrouillage, au niveau des deuxièmes côtés de laquelle la deuxième partie du dispositif avec chanfrein d'entrée (es) et/ou chanfrein de sortie (as) est conçue pour une utilisation pour une porte avec battant coulissant (FS) et
**caractérisé en ce que**
l'élément de verrou (2) est conçu comme un corps sensiblement plat, qui peut être monté à plat dans ou parallèlement au plan de la porte constitué par le cadre (RS, RD) de la porte, et **en ce que** le logement de verrou (3) comprend un logement complémentaire à l'élément de verrou (2).

2. Dispositif de verrouillage selon la revendication 1,
**caractérisé en ce que**
la surface de section transversale de l'élément de verrou (2), réalisée perpendiculairement à la direction de verrouillage et/ou à la direction de déverrouillage est conçue comme une surface de section transversale allongée, dans laquelle, au niveau des deux côtés longitudinaux opposés de la surface de section transversale allongée, la première partie du dispositif avec chanfrein d'entrée (ed) et/ou chanfrein de sortie (ad) est conçue pour une utilisation pour une porte avec un battant rotatif (FD) et, au niveau des deux côtés courts opposés de la surface de section transversale allongée, la deuxième partie du dispositif avec chanfrein d'entrée (es) et/ou chanfrein de sortie (as) est conçue pour une utilisation pour une porte avec battant coulissant (FS).

3. Dispositif de verrouillage selon l'une des revendications précédentes,
**caractérisé en ce que**
le logement de verrou est conçu comme une gâche avec un pêne de gâche mobile.

4. Dispositif de verrouillage (1) pour une porte, de préférence dans un bâtiment, avec un battant (FS, FD) logé de manière mobile dans un cadre (RS, RD),
comprenant un sous-ensemble de verrou pouvant être monté sur le cadre (RS, RD) ou sur le battant (FS, FD) et un dispositif de logement de verrou pouvant être monté sur le battant resp. sur le cadre (RS, RD), dans lequel il est prévu
a) que le sous-ensemble de verrou comprenne un élément de verrou (2) logé de manière mobile et conçu comme un pêne demi-tour ou un pêne dormant et le dispositif de logement de verrou (3) comprenne un logement de verrou (3) logeant l'élément de verrou (2) dans la position de verrouillage,
b) que l'élément de verrou (2) et/ou le logement de verrou (3) comprenne, sur un côté orienté dans la direction de déplacement du battant (FS, FD), un dispositif avec un chanfrein d'entrée (es, ed) et/ou un chanfrein de sortie, dans lequel le chanfrein d'entrée (es, ed) ou/et le chanfrein de sortie (as, ad) est respectivement sont disposés de manière oblique par rapport à la direction de déplacement du battant (FS, FD) ;
c) que le dispositif de verrouillage (1) est conçu de manière universelle aussi bien pour une utilisation pour une porte avec un battant rotatif (FD) que pour une utilisation pour une porte avec battant coulissant (FS),
grâce au fait que l'élément de verrou (2) et/ou le logement de verrou (3) peut resp. peuvent être montés soit dans une première position de montage pour une utilisation pour une porte avec battant rotatif (FD) soit dans une deuxième position de montage pour une utilisation pour une porte avec battant coulissant (FS),
**caractérisé en ce que**
(i) l'élément de verrou (2) ou/et le logement de verrou (3) est disposé, dans la première position de montage, de façon à ce que le chanfrein d'entrée (ed) ou/et le chanfrein de sortie (ad) soit resp. soient disposés de manière oblique par rapport à la direction de déplacement (bd) du battant rotatif (FD) et
(ii) le dispositif avec chanfrein d'entrée (es) et/ou chanfrein de sortie (as) sur l'élément de verrou (2) ou/et sur le logement de verrou (3) est disposé, dans la deuxième position de montage, de façon à ce que le chanfrein d'entrée (es) ou/et le chanfrein de sortie (as) soit resp. soient disposés de manière oblique par rapport à la direction de déplacement (bs) du battant coulissant (FS).

5. Dispositif de verrouillage selon la revendication 4,
**caractérisé en ce que**
l'élément de verrou (2) ou/et le logement de verrou (3) comprend une portion avec le dispositif avec chanfrein d'entrée (es, ed) ou/et chanfrein de sortie (as, ad), qui peut être réglé par rapport à un corps de base de l'élément de verrou (2) ou/et du logement de verrou (3) dans la première position de montage ou/et dans la deuxième position de montage.

6. Dispositif de verrouillage selon l'une des revendications 4 à 5,
**caractérisé en ce que**
l'élément de verrou (2) ou/et le logement de verrou (3) est resp. sont logés de manière mobile dans une direction de verrouillage ou/et une direction de déverrouillage, dans lequel la direction de verrouillage ou/et la direction de déverrouillage est resp. sont conçues de manière sensiblement perpendiculaire à la direction de déplacement du battant.

7. Dispositif de verrouillage selon l'une des revendications 4 à 6,
**caractérisé en ce que**
l'élément de verrou (2) est conçu comme un corps allongé dont l'axe longitudinal peut être disposé dans ou parallèlement au plan de la porte constitué du cadre (RS, RD) de la porte et **en ce que** le logement de verrou (3) comprend un logement complémentaire à l'élément de verrou (2).

8. Dispositif de verrouillage selon l'une des revendications 4 à 7,
**caractérisé en ce que**
l'élément de verrou (2) et/ou le logement de verrou (3) est logé de façon à être sollicité dans la direction de déverrouillage et/ou dans la direction de verrouillage par un dispositif à ressort.

9. Dispositif de verrouillage selon l'une des revendications 4 à 8,
**caractérisé en ce que**
le logement de verrou est conçu comme un pêne de gâche logé de manière mobile dans une gâche.

10. Porte avec dispositif de verrouillage, de préférence une porte dans un bâtiment, dans laquelle la porte comprend un battant de porte logé de manière mobile dans un cadre (FS, FD) et le dispositif de verrouillage est conçu selon l'une des revendications précédentes 1 à 9.
